# FASCICULE DE BREVET EUROPEEN

(11) **EP 3 908 159 B1**
(45) Date de publication et mention de la délivrance du brevet: **23.11.2022**
(21) Numéro de dépôt: 20705397.6
(22) Date de dépôt: 02.01.2020
(51) Int. Cl.: A47D 7/00, A47C 19/20, A47C 31/02

(54) **COUCHETTE NOTAMMENT EMPILABLE**
BETT, INSBESONDERE EIN STAPELBARES BETT
BED, IN PARTICULAR A STACKABLE BED

(30) Priorité: 07.01.2019 FR 1900128
(43) Date de publication de la demande: 17.11.2021
(73) Titulaire: WESCO, 79140 Cerizay (FR)
(72) Inventeur: MICHEL, Betty, 44330 Vallet (FR)
(74) Mandataire: Ipsilon
(86) Numéro de dépôt international: PCT/FR2020/050003
(87) Numéro de publication internationale: WO 2020/144422

(56) Documents cités:
- EP-A1- 1 312 283
- TW-A- 201 110 918
- US-A1- 2005 039 257

## Description

La présente invention concerne une couchette notamment empilable.

Elle concerne plus particulièrement une couchette comprenant des longerons, des traverses, des éléments d'angle et une toile, chaque élément d'angle comprenant deux trous pour la réception l'un, d'une traverse, l'autre, d'un longeron pour former à l'état assemblé des longerons et des traverses par les éléments d'angle un cadre quadrangulaire à l'intérieur duquel la toile est positionnable au moins partiellement, chaque élément d'angle comprenant une face dite inférieure munie d'un pied et une face dite supérieure opposée pourvue d'un évidement aligné sur ledit pied, chaque élément d'angle comprenant une partie inférieure munie d'une lèvre dite inférieure et une partie supérieure munie d'une lèvre dite supérieure, lesdites parties supérieure et inférieure étant assemblables l'une à l'autre avec les lèvres supérieure et inférieure disposées de part et d'autre de la toile à l'état assemblé desdites parties.

Une telle couchette utilisée notamment dans les crèches, garderies et écoles maternelles est connue comme l'illustre le brevet EP 1 312 283. Cependant, la tension de la toile n'est pas toujours optimale. Une couchette avec des perçages traversant la toile est également connue comme l'illustre US 2005/0039257. Le document TW 201110918 propose une couchette dans laquelle la retenue de la toile s'opère par friction.

Un but de l'invention est de proposer une couchette du type précitée dont la conception permet un maintien efficace de la toile en tension sans nuire à la simplicité de montage de la couchette ou à la sécurité offerte par une telle couchette.

A cet effet, l'invention a pour objet une couchette comprenant des longerons, des traverses, des éléments d'angle et une toile, chaque élément d'angle comprenant deux trous pour la réception l'un, d'une traverse, l'autre, d'un longeron pour former à l'état assemblé des longerons et des traverses par les éléments d'angle un cadre quadrangulaire à l'intérieur duquel la toile est positionnable au moins partiellement, chaque élément d'angle comprenant une face dite inférieure munie d'un pied et une face dite supérieure opposée pourvue d'un évidement aligné sur ledit pied, chaque élément d'angle comprenant une partie inférieure munie d'une lèvre dite inférieure et une partie supérieure munie d'une lèvre dite supérieure, lesdites parties supérieure et inférieure étant assemblables l'une à l'autre avec les lèvres supérieure et inférieure disposées de part et d'autre de la toile à l'état assemblé desdites parties, caractérisée en ce que la toile quadrangulaire est munie au niveau de chacun de ses angles d'un perçage traversant, en ce que les parties supérieure et inférieure de chaque élément d'angle comprennent l'une, un plot traversant le perçage traversant de la toile à l'état inséré de la toile entre les parties supérieure et inférieure, l'autre, une forme complémentaire dudit plot configurée pour coopérer par emboîtement avec ledit plot à l'état assemblé desdites parties inférieure et supérieure pour former un organe de retenue de la toile, et en ce que les lèvres supérieure et inférieure des parties supérieure et inférieure se chevauchent au moins partiellement sur au moins une partie de leur longueur à l'état assemblé des parties supérieure et inférieure entre elles.

La présence de perçages traversants aptes à être traversés chacun par un plot d'un élément d'angle, au niveau de chaque angle de la toile, permet un maintien en tension efficace de la toile. Le chevauchement des lèvres par comparaison à un positionnement bord sur bord des lèvres comme dans l'état de la technique permet encore d'accroître la tension de la toile sans nuire à la sécurité de l'ensemble, un pincement des doigts étant empêché à ce niveau.

Selon un mode de réalisation de l'invention, le plot est disposé sur la partie supérieure dudit élément d'angle.

Il en résulte, en particulier quand la partie supérieure est un capot, une facilité de montage.

Selon un mode de réalisation de l'invention, la forme complémentaire du plot est un trou disposé sur la partie inférieure de l'élément d'angle.

Ainsi, à l'état inséré du plot dans le trou, ledit plot forme un pilier de retenue de la toile entouré par le bord du perçage traversant de la toile. La toile peut ainsi coulisser le long du pilier sans possibilité de s'extraire dudit pilier.

Selon un mode de réalisation de l'invention, à l'état chevauché des lèvres inférieure et supérieure, la face dite extérieure de la lèvre inférieure tournée vers l'extérieur de l'élément d'angle est recouverte au moins partiellement par la lèvre supérieure.

Selon un mode de réalisation de l'invention, la lèvre supérieure présente deux extrémités et, entre ses extrémités, une zone médiane et la hauteur de la lèvre supérieure dans cette zone médiane est inférieure à la hauteur de la lèvre supérieure au niveau de ses extrémités.

Selon un mode de réalisation de l'invention, chaque lèvre supérieure ou inférieure s'étend sur un élément d'angle depuis l'un des trous de l'élément d'angle servant à la réception d'une traverse ou d'un longeron en direction de l'autre trou de l'élément d'angle.

Selon un mode de réalisation de l'invention, la partie supérieure de l'élément d'angle est un capot recouvrant partiellement la partie inférieure de l'élément d'angle à l'état assemblé des parties inférieure et supérieure de l'élément d'angle, ce capot comprenant une platine en C avec un bord concave de délimitation au moins partielle de l'évidement aligné sur le pied et un bord convexe muni de la lèvre supérieure, les extrémités du C étant munies chacune d'une aile.

Selon un mode de réalisation de l'invention, le plot est disposé sur la face dite inférieure de la platine s'étendant entre lesdites ailes.

Selon un mode de réalisation de l'invention, chaque aile est munie sur sa face en regard de l'autre aile d'une languette, chaque languette étant insérable dans une encoche de la partie inférieure. Il en résulte un guidage amélioré lors de l'assemblage des parties supérieure et inférieure de l'élément d'angle entre elles.
Le pied et au moins une partie de l'évidement aligné sur le pied sont ménagés sur la partie inférieure de l'élément d'angle, cette partie inférieure comprenant une base s'étendant en porte à faux du pied et de l'évidement, cette base délimitant un corps creux fermé partiellement par la partie supérieure de l'élément d'angle à l'état assemblé desdites parties supérieure et inférieure et la forme complémentaire du plot est ménagée au niveau de la base.

L'invention sera bien comprise à la lecture de la description suivante d'exemples de réalisation, en référence aux dessins annexés dans lesquels :
[Fig. 1] représente une vue en perspective d'une couchette conforme à l'invention.
[Fig. 2] représente une vue en perspective d'une couchette en position éclatée d'une partie des éléments la constituant.
[Fig. 3] représente une vue en perspective du dessous des parties supérieure et inférieure d'un élément d'angle.
[Fig. 4] représente une vue en perspective de dessus des parties supérieure et inférieure d'un élément d'angle.
[Fig. 5] représente une vue de face d'un élément d'angle à l'état assemblé des parties supérieure et inférieure dudit élément d'angle.
[Fig. 6] représente une vue de côté d'un élément d'angle à l'état assemblé des parties supérieure et inférieure dudit élément d'angle.
[Fig. 7] représente une vue de dessous d'un élément d'angle à l'état assemblé des parties supérieure et inférieure dudit élément d'angle.

Dans les figures, les éléments identiques ou équivalents porteront les mêmes signes de référence.

La couchette 1 comporte des éléments d'angle 4 reliés entre eux par des longerons 2 et des traverses 3 qui sont généralement formés par des tubes métalliques. Ces longerons et traverses forment ensemble avec les éléments 4 d'angle un cadre globalement rectangulaire sur lequel une toile 6 est tendue.

La couchette 1 est ainsi pourvue de quatre éléments d'angle 4. Chaque élément d'angle 4 comprend sur sa face 7 inférieure un pied 8 et sur sa face supérieure 9 un évidement 10 de réception vertical aligné sur ce pied afin de recevoir un pied de forme correspondante d'une couchette similaire venant s'empiler sur la couchette immédiatement inférieure.

Chaque élément d'angle 4 comprend en outre deux trous 5 horizontaux de réception et de fixation respectivement destinés à recevoir une extrémité d'un longeron 2 et une extrémité d'une traverse 3. Ces trous de réception 5 s'étendent sensiblement perpendiculairement l'un à l'autre dans un plan horizontal.

Les éléments d'angle 4 sont composés d'une partie supérieure 13 et d'une partie inférieure 11.

Pour la fixation des longerons 2 et des traverses 3 du cadre de la couchette, chaque trou 5 de réception et de fixation est formé par une rainure effectuée sur la face supérieure de la partie inférieure 11 et disposée en regard d'une rainure analogue respective effectuée sur la face inférieure de la partie supérieure 13.

Afin d'immobiliser les longerons 2 et les traverses 3 à l'intérieur des trous 5 de réception et de fixation de l'élément 4 d'angle lors de l'assemblage de la couchette 1, des paires de douilles transversales 22 s'étendent à partir des fonds des rainures. Les douilles de chaque paire de douille traversent des trous de fixation opposés ménagés dans les longerons et les traverses. Les douilles 22 de chaque paire de douilles sont disposées en regard afin de permettre l'introduction d'une vis de fixation par un trou de fixation par lequel les douilles 22 de la partie inférieure débouchent vers le bas.

La partie supérieure 13 et la partie inférieure 11 de l'élément 4 d'angle comprennent encore une lèvre supérieure 14 ou respectivement une lèvre 12 dite inférieure, aptes à être disposées de part et d'autre de la toile 6 dans une zone d'angle.

Chaque lèvre supérieure 14 ou inférieure 12 s'étend sur un élément 4 d'angle depuis l'un des trous 5 de l'élément 4 d'angle servant à la réception d'une traverse 3 ou d'un longeron 2 en direction de l'autre trou 5 de l'élément 4 d'angle. Chaque lèvre présente deux extrémités et entre ces extrémités, une zone médiane. Ces extrémités sont représentées en 141 pour la lèvre supérieure 14 et en 121 pour la lèvre inférieure tandis que la zone médiane est représentée en 142 pour la lèvre supérieure 14 et en 122 pour la lèvre inférieure 12. Lesdites lèvres divergent au niveau de leur zone d'extrémité, c'est-à-dire à la commissure des lèvres pour former entre elles les deux côtés d'un triangle comme illustré à la figure 5.

De manière caractéristique à l'invention, la lèvre supérieure 14 de la partie supérieure 13 et la lèvre inférieure 12 de la partie inférieure 11 se chevauchent sur au moins une partie de leur longueur comme illustré à la figure 6. Cette zone de chevauchement, représentée en 15 aux figures, forme une chicane sur le parcours suivi par la toile 6. Cette disposition permet une tension de la toile 6 à l'état assemblé des parties supérieure 13 et inférieure 11 de l'élément 4 d'angle sans risque de pincement de doigt.

Dans les exemples représentés, à l'état chevauché des lèvres inférieure et supérieure 14, la face 123 extérieure de la lèvre inférieure 12 tournée vers l'extérieur de l'élément 4 d'angle est recouverte au moins partiellement par la lèvre supérieure 14. La lèvre supérieure 14 vient donc par l'extérieur à recouvrement partiel de la lèvre inférieure 12. La hauteur de la lèvre supérieure 14 dans la zone médiane 142 de la lèvre supérieure 14 est inférieure à la hauteur de la lèvre supérieure 14 au niveau de ses extrémités 141.

Pour parfaire la tenue et la tension de la toile 6, la toile 6 quadrangulaire est munie, au niveau de chacun de ses angles 19, d'un perçage 16 traversant formant, dans les exemples représentés, un œillet. Chaque angle 19 de la toile 6 peut affecter une forme quelconque et être arrondi, coupé ou autre sans sortir du cadre de l'invention. Les parties supérieure 13 et inférieure 11 de chaque élément 4 d'angle comprennent l'une, un plot 17 traversant le perçage 16 traversant de la toile 6 à l'état inséré de la toile 6 entre les parties supérieure 13 et inférieure 11 de l'élément 4 d'angle, l'autre, une forme 18 complémentaire du plot 17, configurée pour coopérer par emboîtement avec ledit plot 17 à l'état assemblé desdites parties inférieure 11 et supérieure 13 pour former un organe de retenue de la toile 6.

Dans les exemples représentés, le plot 17 est disposé sur la partie supérieure 13 de l'élément d'angle et la forme 18 complémentaire du plot 17 est un trou disposé sur la partie inférieure de l'élément 4 d'angle de sorte qu'à l'état assemblé des parties supérieure 13 et inférieure 11 de l'élément 4 d'angle, le plot 17 de la partie 13 supérieure traverse le perçage 16 traversant de la toile 6 avant de s'insérer dans le trou de la partie inférieure comme dans l'exemple représenté à la figure 7. Ce plot 17 forme ainsi l'équivalent d'un pilier le long duquel la toile 6 peut coulisser au niveau de son perçage 16 traversant sans pouvoir s'extraire dudit pilier. Ainsi, un risque de relâchement de la toile est limité.

Dans les exemples représentés, la partie 13 supérieure de l'élément 4 d'angle est un capot recouvrant partiellement la partie 11 inférieure de l'élément 4 d'angle à l'état assemblé des parties inférieure et supérieure de l'élément d'angle. Ce capot comprend une platine 131 en C avec un bord 132 concave de délimitation au moins partielle de l'évidement 10 aligné sur le pied 8 et un bord 133 convexe muni de la lèvre supérieure 14, les extrémités du C étant munies chacune d'une aile 134. Le plot 17 est disposé sur la face dite inférieure de la platine 131 s'étendant entre lesdites ailes 134. En outre, chaque aile 134 est munie sur sa face en regard de l'autre aile 134 d'une languette 20. Chaque languette 20 est insérable dans une encoche 21 de la partie 11 inférieure. Le pied 8 et au moins une partie de l'évidement 10 aligné sur le pied 8 sont ménagés sur la partie 11 inférieure de l'élément 4 d'angle. Cette partie 11 inférieure comprend une base 110 s'étendant en porte à faux du pied 8 et de l'évidement 10. Cette base 110 délimite un corps creux fermé partiellement par la partie 13 supérieure à l'état assemblé desdites parties supérieure 13 et inférieure 11 et la forme 18 complémentaire du plot 17 est ménagée au niveau de la base 110. Ainsi, comme l'illustre la figure 4, l'évidement 18 avec lequel le plot 17 coopère est ménagé dans la face formant fond du corps creux s'étendant en regard de la platine 131 en C de la partie 13 supérieure de l'élément 4 d'angle à l'état assemblé des parties supérieure 13 et inférieure 11 de l'élément 4 d'angle. Cette forme 18 complémentaire de la partie inférieure 11, qui forme ici une forme femelle, aurait pu, de manière équivalente, être formée par exemple par un plot venant s'insérer dans le plot évidé de la partie supérieure ou coiffer le plot de la partie supérieure sans sortir du cadre de l'invention définie par les revendications.

La procédure d'assemblage de la couchette, telle que décrite ci-dessus, peut-être telle que suit : La toile 6 est préparée pour comprendre, le long de chacun de ses bords, un fourreau à l'intérieur duquel un longeron 2 ou une traverse 3 peut être enfilé. De même, cette toile 6 comprend, au niveau de chacun de ses coins, un perçage 16 traversant. Les longerons 2 et les traverses 3 sont donc introduits dans les fourreaux de la toile 6. Les extrémités des longerons 2 et des traverses 3 font saillie d'un fourreau de la toile à chacune des extrémités du fourreau afin de permettre une introduction des douilles 22 des parties supérieures des éléments d'angle dans les trous des longerons et des traverses qui restent ainsi bloqués et l'introduction du plot 17 de chaque élément 4 d'angle dans un perçage 16 traversant de la toile 6 pour retenir la toile 6 à chacun de ses angles. Les parties inférieures 11 des éléments 4 d'angle sont refermées sur les parties supérieures 13 correspondantes en introduisant les douilles 22 correspondantes dans les trous des traverses et des longerons. Des vis de fixation sont ensuite introduites par la douille de la partie inférieure de l'élément 4 d'angle pour réunir la partie inférieure à la partie supérieure de l'élément 4 d'angle en étant vissées dans les douilles. Au cours de cet assemblage par vissage, les lèvres supérieure et inférieure des parties supérieure et inférieure de l'élément 4 d'angle se chevauchent progressivement provoquant en parallèle du vissage une tension supplémentaire de la toile 6.

L'assemblage de la couchette tel que décrite ci-dessus est particulièrement facile et rapide sans nuire à la tension de la toile. Le risque de coincement des doigts à la jonction des parties supérieure et inférieure est normalement exclu et la toile est parfaitement tenue.

## Revendications

1. Couchette (1) comprenant des longerons (2), des traverses (3), des éléments (4) d'angle et une toile (6), chaque élément (4) d'angle comprenant deux trous (5) pour la réception l'un, d'une traverse (3), l'autre, d'un longeron (2) pour former à l'état assemblé des longerons (2) et des traverses (3) par les éléments (4) d'angle un cadre quadrangulaire à l'intérieur duquel la toile (6) est positionnable au moins partiellement , chaque élément (4) d'angle comprenant une face (7) dite inférieure munie d'un pied (8) et une face (9) dite supérieure opposée pourvue d'un évidement (10) aligné sur ledit pied (8), chaque élément (4) d'angle comprenant une partie (11) inférieure munie d'une lèvre (12) dite inférieure et une partie (13) supérieure munie d'une lèvre (14) dite supérieure, lesdites parties supérieure (13) et inférieure (11) étant assemblables l'une à l'autre avec les lèvres supérieure (14) et inférieure (12) disposées de part et d'autre de la toile (6) à l'état assemblé desdites parties (11, 13), **caractérisée en ce que** la toile (6) quadrangulaire est munie au niveau de chacun de ses angles (19) d'un perçage (16) traversant, **en ce que** les parties supérieure (13) et inférieure (11) de chaque élément (4) d'angle comprennent l'une, un plot (17) traversant le perçage (16) traversant de la toile (6) à l'état inséré de la toile (6) entre les parties supérieure (13) et inférieure (11), l'autre, une forme (18) complémentaire dudit plot (17) configurée pour coopérer par emboîtement avec ledit plot (17) à l'état assemblé desdites parties inférieure (11) et supérieure (13) pour former un organe de retenue de la toile (6), et **en ce que** les lèvres supérieure (14) et inférieure (12) des parties supérieure (13) et inférieure (11) se chevauchent au moins partiellement sur au moins une partie de leur longueur à l'état assemblé des parties supérieure (13) et inférieure (11) entre elles.

2. Couchette (1) selon la revendication 1, **caractérisée en ce que** le plot (17) est disposé sur la partie supérieure (13) dudit élément (4) d'angle.

3. Couchette (1) selon l'une des revendications 1 ou 2, **caractérisée en ce que** la forme (18) complémentaire du plot (17) est un trou disposé sur la partie inférieure de l'élément (4) d'angle.

4. Couchette (1) selon l'une des revendications 1 à 3, **caractérisée en ce que** à l'état chevauché des lèvres inférieure (12) et supérieure (14), la face (123) dite extérieure de la lèvre inférieure (12) tournée vers l'extérieur de l'élément (4) d'angle est recouverte au moins partiellement par la lèvre supérieure (14).

5. Couchette (1) selon l'une des revendications 1 à 4, **caractérisée en ce que** la lèvre supérieure (14) présente deux extrémités (141) et, entre ses extrémités (141), une zone (142) médiane et **en ce que** la hauteur de la lèvre supérieure (14) dans cette zone (142) médiane est inférieure à la hauteur de la lèvre supérieure (14) au niveau de ses extrémités (141).

6. Couchette (1) selon l'une des revendications 1 à 5, **caractérisée en ce que** chaque lèvre supérieure (14) ou inférieure (12) s'étend sur un élément (4) d'angle depuis l'un des trous (5) de l'élément (4) d'angle servant à la réception d'une traverse (3) ou d'un longeron (2) en direction de l'autre trou (5) de l'élément (4) d'angle.

7. Couchette (1) selon l'une des revendications 1 à 6, **caractérisée en ce que** la partie (13) supérieure de l'élément (4) d'angle est un capot recouvrant partiellement la partie (11) inférieure de l'élément (4) d'angle à l'état assemblé des parties inférieure (11) et supérieure (13) de l'élément (4) d'angle, ce capot comprenant une platine (131) en C avec un bord (132) concave de délimitation au moins partielle de l'évidement (10) aligné sur le pied (8) et un bord (133) convexe muni de la lèvre supérieure (14), les extrémités du C étant munies chacune d'une aile (134).

8. Couchette (1) selon la revendication 7, **caractérisée en ce que** le plot (17) est disposé sur la face dite inférieure de la platine (131) s'étendant entre lesdites ailes (134).

9. Couchette (1) selon l'une des revendications 7 ou 8, **caractérisée en ce que** chaque aile (134) est munie sur sa face en regard de l'autre aile (134) d'une languette (20), chaque languette (20) étant insérable dans une encoche (21) de la partie (11) inférieure.

10. Couchette (1) selon l'une des revendications 1 à 9, **caractérisée en ce que** le pied (8) et au moins une partie de l'évidement (10) aligné sur le pied (8) sont ménagés sur la partie (11) inférieure de l'élément (4) d'angle, cette partie (11) inférieure comprenant une base (110) s'étendant en porte à faux du pied (8) et de l'évidement (10), cette base (110) délimitant un corps creux fermé partiellement par la partie (13) supérieure de l'élément (4) d'angle à l'état assemblé desdites parties supérieure (13) et inférieure (11) et **en ce que** la forme (18) complémentaire du plot (17) est ménagée au niveau de la base (110).

## Patentansprüche

1. Bett (1), umfassend Längsträger (2), Querträger (3), Winkelelemente (4) und ein Tuch (6), wobei jedes Winkelelement (4) zwei Löcher (5) für die Aufnahme, durch das eine, eines Querträgers (3), durch das andere, eines Längsträgers (2) umfasst, um im zusammengebauten Zustand der Längsträger (2) und der Querträger (3) durch die Winkelelemente (4) einen viereckigen Rahmen zu bilden, in dessen Innerem das Tuch (6) mindestens teilweise positioniert werden kann, wobei jedes Winkelelement (4) eines Seite (7), bezeichnet als untere Seite, ausgestattet mit einem Fuß (8), und eine gegenüberliegende Seite (9), bezeichnet als obere Seite, umfasst, die mit einer Aussparung (10) versehen ist, die mit dem Fuß (8) ausgefluchtet ist, wobei jedes Winkelelement (4) einen unteren Teil (11), der mit einer Lippe (12), bezeichnet als untere Lippe, ausgestattet ist, und einen oberen Teil (13) umfasst, der mit einer Lippe (14), bezeichnet als obere Lippe, ausgestattet ist, wobei der obere (13) und untere Teil (11) miteinander mit der oberen (14) und unteren Lippe (12) zusammengebaut werden können, die auf beiden Seiten des Tuchs (6) im zusammengebauten Zustand der Teile (11, 13) angeordnet sind, **dadurch gekennzeichnet, dass** das viereckige Tuch (6) auf der Ebene jedes seiner Winkel (19) mit einer Durchgangsbohrung (16) versehen ist, und dadurch, dass der obere (13) und untere Teil (11) jedes Winkelelements (4) zum einen einen Kontaktpunkt (17) umfasst, der die Bohrung (16) quert, die das Tuch (6) im eingeführten Zustand des Tuchs (6) zwischen dem oberen (13) und unteren Teil (11) quert, zum anderen eine komplementäre Form (18) des Kontaktpunkts (17) umfasst, die konfiguriert ist, um mit dem Kontaktpunkt (17) im zusammengebauten Zustand des unteren (11) und oberen (13) Teils durch Ineinandergreifen zusammenzuarbeiten, um ein Rückhalteorgan des Tuchs (6) zu bilden, und dadurch, dass sich die obere (14) und untere Lippe (12) des oberen (13) und unteren Teils (11) mindestens teilweise auf mindestens einem Teil ihrer Länge im zusammengebauten Zustand des oberen (13) und unteren Teils (11) miteinander überschneiden.

2. Bett (1) nach Anspruch 1, **dadurch gekennzeichnet, dass** der Kontaktpunkt (17) auf dem oberen Teil (13) des Winkelelements (4) angeordnet ist.

3. Bett (1) nach einem der Ansprüche 1 oder 2, **dadurch gekennzeichnet, dass** die komplementäre Form (18) des Kontaktpunkts (17) ein Loch ist, das auf dem unteren Teil des Winkelelements (4) angeordnet ist.

4. Bett (1) nach einem der Ansprüche 1 bis 3, **dadurch gekennzeichnet, dass** im überlappenden Zustand der unteren (12) und oberen Lippe (14) die Seite (123), bezeichnet als äußere Seite, der unteren Lippe (12), gedreht auf die Außenseite des Winkelelements (4), mindestens teilweise von der oberen Lippe (14) bedeckt ist.

5. Bett (1) nach einem der Ansprüche 1 bis 4, **dadurch gekennzeichnet, dass** die obere Lippe (14) zwei Enden (141) und zwischen ihren Enden (141) einen mittleren Bereich (142) aufweist, und dadurch, dass die Höhe der oberen Lippe (14) in diesem mittleren Bereich (142) geringer als die Höhe der oberen Lippe (14) auf der Ebene ihrer Enden (141) ist.

6. Bett (1) nach einem der Ansprüche 1 bis 5, **dadurch gekennzeichnet, dass** sich jede obere (14) oder untere Lippe (12) auf einem Winkelelement (4) von einem der Löcher (5) des Winkelelements (4), das zur Aufnahme eines Querträgers (3) oder eines Längsträgers (2) dient, in Richtung des anderen Lochs (5) des Winkelelements (4) erstreckt.

7. Bett (1) nach einem der Ansprüche 1 bis 6, **dadurch gekennzeichnet, dass** der obere Teil (13) des Winkelelements (4) eine Haube ist, die teilweise den unteren Teil (11) des Winkelelements (4) im zusammengebauten Zustand des unteren (11) und oberen Teils (13) des Winkelelements (4) abdeckt, wobei diese Haube eine C-förmige Platine (131) mit einem konkaven Begrenzungsrand (132) mindestens teilweise der Aussparung (10) umfasst, die mit dem Fuß (8) ausgefluchtet ist, und einem konvexen Rand (133), der mit der oberen Lippe (14) versehen ist, wobei die Enden des C jeweils mit einem Flügel (134) ausgestattet sind.

8. Bett (1) nach Anspruch 7, **dadurch gekennzeichnet, dass** der Kontaktpunkt (17) auf der Seite, bezeichnet als untere Seite, der Platine (131) angeordnet ist, die sich zwischen den Flügeln (134) erstreckt.

9. Bett (1) nach einem der Ansprüche 7 oder 8, **dadurch gekennzeichnet, dass** jeder Flügel (134) auf seiner Seite gegenüber dem anderen Flügel (134) mit einer Lasche (20) versehen ist, wobei jede Lasche (20) in eine Kerbe (21) des unteren Teils (11) eingeführt werden kann.

10. Bett (1) nach einem der Ansprüche 1 bis 9, **dadurch gekennzeichnet, dass** der Fuß (8) und mindestens ein Teil der Aussparung (10), die mit dem Fuß (8) ausgefluchtet ist, auf dem unteren Teil (11) des Winkelelements (4) angebracht sind, wobei dieser untere Teil (11) eine Basis (110) umfasst, die sich freitragend vom Fuß (8) und von der Aussparung (10) erstreck t, wobei diese Basis (110) einen hohlen Körper begrenzt, der durch den oberen Teil (13) des Winkelelements (4) im zusammengebauten Zustand des oberen (13) und unteren (11) Teils teilweise geschlossen ist, und dadurch, dass die komplementäre Form (18) des Kontaktpunkts (17) auf der Ebene der Basis (110) angebracht ist.

## Claims

1. A berth (1) comprising side members (2), crossmembers (3), corner elements (4) and a canvas (6), each corner element (4) comprising two holes (5), one of which receives a crossmember (3), the other of which receives a side member (2) so as to form, in the assembled state of the side members (2) and the crossmembers (3) by means of the corner elements (4), a quadrangular frame inside which the canvas (6) can be at least partially positioned, each corner element (4) comprising a so-called lower face (7) provided with a foot (8) and an opposite so-called upper face (9) provided with a recess (10) aligned on said foot (8), each corner element (4) comprising a lower part (11) provided with a so-called lower lip (12) and an upper part (13) provided with a so-called upper lip (14), said upper (13) and lower (11) parts being assembled to one another with the upper (14) and lower (12) lips arranged on either side of the canvas (6) in the assembled state of said parts (11, 13), **characterized in that** the quadrangular canvas (6) is provided, at each of its corners (19), with a through piercing (16), **in that** one of the upper (13) and lower (11) parts of each corner element (4) comprises a stud (17) passing through the through piercing (16) of the canvas (6) in the state of the canvas (6) inserted between the upper (13) and lower (11) parts, the other of said parts comprising a shape (18) complementary to said stud (17) configured to cooperate by nesting with said stud (17) in the assembled state of said lower (11) and upper (13) parts to form a retaining member of the canvas (6), and **in that** the upper (14) and lower (12) lips of the upper (13) and lower (11) parts overlap at least partially over at least part of their length in the assembled state of the upper (13) and lower (11) parts with respect to one another.

2. The berth (1) according to claim 1, **characterized in that** the stud (17) is arranged on the upper part (13) of said corner element (4).

3. The berth (1) according to one of claims 1 or 2, **characterized in that** the complementary shape (18) of the stud (17) is a hole arranged on the lower part of the corner element (4).

4. The berth (1) according to one of claims 1 to 3, **characterized in that** in the overlapping state of the lower (12) and upper (14) lips, the so-called outer face (123) of the lower lip (12) facing toward the outside of the corner element (4) is at least partially covered by the upper lip (14).

5. The berth (1) according to one of claims 1 to 4, **characterized in that** the upper lip (14) has two ends (141) and, between its ends (141), a median zone (142) and **in that** the height of the upper lip (14) in this median zone (142) is less than the height of the upper lip (14) at its ends (141).

6. The berth (1) according to one of claims 1 to 5, **characterized in that** each upper (14) or lower (12) lip extends over a corner element (4) from one of the holes (5) of the corner element (4) used to receive a crossmember (3) or a side member (2) toward the other hole (5) of the corner element (4).

7. The berth (1) according to one of claims 1 to 6, **characterized in that** the upper part (13) of the corner element (4) is a cover partially covering the lower part (11) of the corner element (4) in the assembled state of the lower (11) and upper (13) parts of the corner element (4), this cover comprising a C-shaped plate (131) with a concave edge (132) at least partially delimiting the recess (10) aligned on the foot (8) and a convex edge (133) provided with the upper lip (14), the ends of the C each being provided with a wing (134).

8. The berth (1) according to claim 7, **characterized in that** the stud (17) is arranged on the so-called lower face of the plate (131) extending between said wings (134).

9. The berth (1) according to one of claims 7 or 8, **characterized in that** each wing (134) is provided on its face opposite the other wing (134) with a tongue (20), each tongue (20) being able to be inserted into a notch (21) of the lower part (11).

10. The berth (1) according to one of claims 1 to 9, **characterized in that** the foot (8) and at least part of the recess (10) aligned on the foot (8) are arranged on the lower part (11) of the corner element (4), this lower part (11) comprising a base (110) extending cantilevered from the foot (8) and the recess (10), this base (110) delimiting a hollow body partially closed by the upper part (13) of the corner element (4) in the assembled state of said upper (13) and lower (11) parts and **in that** the complementary shape (18) of the stud (17) is arranged at the base (110).
